# FASCICULE DE BREVET EUROPEEN

(11) **EP 0 041 523 B1**
(45) Date de publication et mention de la délivrance du brevet: **28.11.1984**
(21) Numéro de dépôt: 80902391.4
(22) Date de dépôt: 10.12.1980
(51) Int. Cl.: H01H 39/00

(54) **PERFECTIONNEMENTS AUX DISPOSITIFS DE COUPURE A CONDUCTEUR DESTRUCTIBLE PAR EFFET PYROTECHNIQUE AVEC SYSTEME FUSIBLE EN DERIVATION**
VERBESSERUNGEN AN AUSLÖSUNGSVORRICHTUNGEN MIT DURCH PYROTECHNISCHEN EFFEKT VERNICHTBAREM LEITER UND PARALLELGESCHALTETEM SCHMELZSYSTEM
IMPROVEMENTS TO DESTRUCTIBLE LEAD SHUT OFF DEVICES BY PYROTECHNICAL EFFECT WITH SHUNT FUSE SYSTEM

(30) Priorité: 12.12.1979 FR 7931174
(43) Date de publication de la demande: 16.12.1981
(73) Titulaire: "LUCIEN FERRAZ & Cie" Société Anonyme, F-69003 Lyon (FR)
(72) Inventeur: CINQUIN, Jean-Pierre, F-38460 Crémieu (FR)
(74) Mandataire: Monnier, Joseph
(86) Numéro de dépôt international: FR8000178
(87) Numéro de publication internationale: WO8101770

## Description

La présente invention se réfère aux dispositifs de coupure d'un circuit électrique par effet pyrotechnique avec système fusible en dérivation, selon le préambule de la revendication 1.

On connaît des appareils dans lesquels un piston poinçonneur est repoussé par une charge pyrotechnique de façon à venir sectionner un conducteur destructible.

Le document DE-A-1 904 244 décrit un dispositif de coupure comprenant trois parties métalliques successives disposées substantiellement suivant le même axe, savoir une partie amont constituée par une douille fermée par un bouchon et dans laquelle la charge est disposée avec une masse de remplissage, une partie intermédiaire ou pièce de liaison qui forme en quelque sorte le prolongement intégral du fond de la douille auquel elle n'est reliée que par une zone annulaire de faible épaisseur, et une partie aval ou pièce de conduction, à l'intérieur de laquelle la pièce de liaison ou partie intermédiaire est engagée à coulissement. Lorsque la charge explose la partie intermédiaire est arrachée du fond de la partie amont et est projetée à l'intérieur de la partie aval, laquelle est pourvue de moyens pour arrêter sa course et la bloquer en position. Le circuit électrique est alors coupé, toute l'intensité passe par le système fusible qui saute instantanément.

Dans cette disposition le courant ne peut circuler entre la partie intermédiaire et la partie aval qu'à travers le contact établi entre ces deux parties. Or un tel contact n'est pas toujours parfait, notamment dans le cas d'atmosphères agressives qui tendent à attaquer les surfaces intéressées. Il apparaît alors une résistance de contact non négligeable et il y a chute de tension et échauffement. Il convient en outre de noter que lors de l'explosion de la charge pyrotechnique, les gaz de combustion, fortement ionisés, se répandent dans l'espace qui sépare alors la partie amont de la partie intermédiaire arrachée d'elle et projetée à l'intérieur de la partie aval, ce qui favorise la formation de l'arc de rupture et tend à entretenir celui-ci. Certes la masse de remplissage qui entoure la charge peut être constituée par ce qu'on appelle une matière d'extinction d'arc (poudre de silice, par exemple), mais l'action d'une telle matière est évidemment gênée par la présence des gaz ionisés.

L'invention vise à perfectionner les dispositifs du genre en question, tel que mentionné selon la partie caractérisante de la revendication 1.

Il convient de noter tout d'abord à cet égard que l'invention utilise, à la façon connue dans la technique antérieure, un piston poinçonneur monté à coulissement dans la partie amont de manière à se trouver interposé entre la charge pyrotechnique et les éléments métalliques conducteurs à sectionner, c'est-à-dire dans le présent cas la zone annulaire qui relie le fond de la partie amont à la partie intermédiaire. Ceci posé, conformément à l'invention la partie intermédiaire est d'une seule pièce avec la partie aval à laquelle elle est reliée par une autre zone annulaire à faible section, de sorte que tout l'ensemble du conducteur destructible ne constitue qu'une pièce unique.

Le dessin annexé, donné à titre d'exemple, permettra de mieux comprendre l'invention, les caractéristiques qu'elle présente et les avantages qu'elle est susceptible de procurer :
Figure 1 est une coupe axiale générale d'un dispositif suivant l'invention à sa position normale de circuit fermé.
Figure 2 reproduit partiellement figure 1, mais en montrant les pièces à la position d'ouverture du circuit.

Le dispositif représenté en figure 1 comprend un conducteur destructible 1 présentant la forme d'un corps substantiellement cylindrique qu'on peut diviser en trois parties en partant de la gauche, savoir une partie amont 1a en forme de douille, puis une partie intermédiaire 1b dont le diamètre se trouve réduit dans une mesure considérable par une gorge annulaire 1c et enfin une partie aval 1d comportant un alésage borgne 1e de diamètre à peine supérieur à celui de la partie intermédiaire 1b.

La partie amont 1a délimite un espace intérieur cylindrique dont le fond 1f est en forme de tronc de cône évasé avec une dépression centrale cylindrique 1g de faible profondeur et de diamètre légèrement inférieur à celui de la partie intermédiaire 1b. L'agencement est tel que cette dépression ne laisse subsister qu'une zone de liaison 1 h à faible section entre cette partie 1 b et la partie amont 1a.

De même d'ailleurs le fond de l'alésage borgne 1 de la partie aval 1 d ne ménage entre cette partie et celle intermédiaire 1b qu'une zone de liaison 1 i à section relativement faible.

La paroi de l'espace intérieur cylindrique de la partie amont 1a est revêtue par un manchon 2 de faible épaisseur, fait en matière isolante. Dans ce manchon est monté à coulissement un piston 3 en matière isolante stratifiée à haute résistance mécanique non thermoplastique, dont la face tournée vers le fond dudit espace est conformée de façon à correspondre au profil de celui-ci, savoir avec une surface tronconique 3a et un bossage central cylindrique 3b, étant toutefois noté que la longueur de ce bossage est notablement supérieure à la profondeur de la dépression 1g. Le piston 3 est normalement complètement repoussé à gauche de manière que son bossage 3b touche le fond de la dépression 1g, de sorte qu'un espace vide 4 de largeur notable est ménagé entre les surfaces tronconiques en regard du fond de la partie 1a et de ce piston 3.

La face du piston 3 opposée au bossage 3b est creusée d'un alésage borgne 3c dans lequel est engagée l'une des extrémités d'un moteur pyrotechnique 5. Ce dernier comporte un corps principal métallique 5a renfermant la charge pyrotechnique proprement dite, un piston 5b qui dépasse de ce corps pour venir au fond de l'alésage borgne 3c et à son extrémité opposée une tête 5c à laquelle aboutissent les conducteurs 6 d'allumage électrique. Le corps 5a est pourvu d'une nervure ou bride 5d contre laquelle prend appui une bague 7 en matière thermodurcissable serrée par le rebord intérieur d'une couronne métallique 8 vissée dans le débouché fileté de la partie amont 1a.

La partie intermédiaire 1b est percée axialement d'un trou taraudé dans lequel est vissée l'extrémité d'une tige 9 qui s'étend dans l'alésage borgne 1e de la partie aval 1d. Le débouché de cet alésage est fileté intérieurement pour recevoir un bouchon métallique 10 percé d'un alésage axial 10a à faible angle de cône convergeant vers l'extérieur, cet alésage recevant l'extrémité 9a de la tige 9, prévue à un angle de cône identique.

La gorge 1c qui définit la partie intermédiaire 1b est fermée par un manchon 11 s'étendant de part et d'autre de celle-ci sur une fraction de la longueur des parties amont et aval 1a et 1d. Ce manchon est fait en matière thermodurcissable armée de fibres de verre de façon à comporter une grande résistance mécanique à la traction dans le sens longitudinal. Il est amarré aux parties amont et aval précitées par le moyen de goujons métalliques 12 dont les extrémités opposées à l'axe du conducteur 1 sont recouvertes par la matière constitutive du manchon ou par un revêtement rapporté, le tout de façon que ces goujons soient maintenus en place et isolés de l'atmosphère extérieure. Il convient de noter que le manchon 11 peut être prévu et monté de manière à fermer la gorge 1c de façon parfaitement étanche, si on le désire.

Le dispositif comprend enfin plusieurs cartouches fusibles 13 disposées régulièrement autour du manchon 11. Le nombre de ces cartouches peut varier suivant les cas, l'essentiel étant seulement qu'il y en ait au moins deux. Les extrémités de ces cartouches sont équipées d'équerres métalliques de contact 14 dont la branche horizontale est fixée à demeure aux parties amont et aval la et 1d du conducteur destructible 1 au-delà du manchon 11 par des vis 15.

Pour utiliser le dispositif qu'ont vient de décrire, on le monte sur un support approprié par le moyen de colliers métalliques de serrage venant entourer les extrémités des parties amont et aval 1 a et 1d pour constituer bornes de mise en circuit. Le courant passe normalement en presque totalité par la partie intermédiaire 1b dont la résistance ohmique est nettement inférieure à celle de l'ensemble des cartouches 13 qui ne sont donc traversées que par une très faible fraction de l'intensité de celui-ci et ne subissent aucun échauffement appréciable.

Les fils 6 étant reliés à un appareil de commande approprié, par exemple à un détecteur de surintensité, lorsque celui-ci envoie un signal, la charge renfermée par le moteur 5 explose. Le piston intérieur 5b de ce moteur est donc repoussé vers la gauche et la force qui lui est appliquée est suffisante pour que le bossage 3b, agissant à la façon d'un poinçon, cisaille les zones de liaison 1h h et 1i i de la zone intermédiaire 1 avec les parties 1 a et 1d. On arrive ainsi à la position indiquée en fig. 2 : la partie intermédiaire 1b, séparée des parties 1 a et 1 précitées, a été repoussée dans l'alésage 1e de la partie aval 1d, tandis que la face gauche tronconique 3a du piston isolant 3 est venue s'appliquer à la façon d'un clapet contre le fond de forme correspondante 1f de l'intérieur de la partie amont 1a en faisant disparaître l'espace vide 4 (l'air qui remplissait ce dernier s'étant évacué par les défauts d'étanchéité du piston). En même temps la tige 9 a quelque peu cheminé à force dans le bouchon 10 moyennant une très légère dilatation de celui-ci, en réalisant ainsi un effet de freinage qui empêche la partie intermédiaire 1 d'être projetée à l'extérieur à la façon d'un projectile.

Le passage du courant à travers le conducteur destructible est donc coupé et toute l'intensité circule dans les cartouches 13 qui, prévues pour une limite de courant beaucoup plus faible, sautent presque instantanément en interrompant définitivement le circuit.

Par suite de la présence du manchon entourant 11, la chambre annulaire ou chambre de sectionnement 16 définie par la gorge annulaire 1c reste isolée de l'extérieur et par conséquent il ne peut s'y former un dépôt superficiel de poussières ou autres impuretés susceptibles de réaliser un trajet de cheminement entre les parties amont et aval 1a et 1d lors de la surtension qui suit le fonctionnement des cartouches 13. On peut même, si désiré, remplir cette chambre 16 d'une matière appropriée solide, liquide, voire même gazeuse propre à s'opposer à toute formation d'arc lors d'une telle surtension.

En second lieu, en raison de l'effet de clapet résultant de l'application quasi étanche du piston 3 contre le fond de la partie amont 1a, les gaz provenant de l'explosion de la charge pyrotechnique ne peuvent accéder à la chambre 16 pour y provoquer des phénomènes d'ionisation quelconques susceptibles de provoquer l'amorçage d'un arc et celà même si le corps 5a du moteur a éclaté. L'évacuation de ces gaz ne peut s'effectuer que par les défauts d'étanchéité entre les pièces qui ferment à droite l'espace intérieur de la partie 1a. Bien entendu rien n'interdit d'exagérer éventuellement ces défauts par des rainures, des orifices calibrés, etc... si on le juge nécessaire.

On notera que le cisaillement de la partie intermédiaire 1 b entraîne deux réactions respectivement sur la partie amont 1a et sur celle 1d. La première est équilibrée par la réaction en sens inverse appliquée à la bague 7. Quant à la seconde, elle est théoriquement supportée par le manchon 11. Mais l'expérience montre que le phénomène de cisaillement est de si courte durée que l'inertie de la masse de la partie aval 1d suffit pratiquement à lui résister (en d'autres termes, si les goujons 12 arrivent à déchirer localement le manchon 11, cela n'apparaît que sur une longueur négligeable de celui-ci et ne modifie rien au fonctionnement).

Enfin en raison de la répartition régulière des cartouches 13 autour du conducteur destructible 1, la brusque dérivation de la totalité de l'intensité à travers celles-ci ne fait apparaître aucun effet notable de self-induction, de sorte qu'il n'y a pas génération d'une surtension notable lors de la coupure du conducteur précité.

Pour réduire l'encombrement de l'ensemble du dispositif et le rendre plus compact, on peut incorporer les cartouches fusibles 13 à la périphérie du manchon 11. En pareil cas on réalise ce manchon à forte épaisseur et l'on prévoit dans cette épaisseur des alésages longitudinaux à l'intérieur desquels on peut réaliser les cartouches en y disposant des fusibles avec une masse de matière d'extinction d'arc et en fermant le tout par deux têtes métalliques, à la façon bien connue dans la technique. En variante on peut réaliser cette couronne de cartouches dans un manchon isolant épais rapporté sur le manchon 11 de fig. 1 et 2.

## Revendications

1. Dispositif de coupure ultra-rapide d'un circuit électrique, du genre comportant un conducteur destructible (1) en dérivation sur un système fusible (13, 14), et qui comprend une partie amont (1a) présentant la forme d'une douille dans laquelle un piston poiçonneur (3) peut coulisser sous l'effet d'une charge pyrotechnique, la face extérieure du fond de cette dcuille se prolongeant par une partie intermédiaire (1b) arracha- ble, de forme substantiellement cylindrique, elle-même reliée électriquement à une partie aval (1d) située à un certain écartement de la partie amont (1a) et percée d'un alésage dans lequel la partie intermédiaire (1b) peut coulisser après avoir été arrachée de la partie amont (1a), caractérisé en ce que la partie intermédiaire (1b) est d'une seule pièce avec la partie aval (1d) à laquelle est reliée par une zone annulaire (1 i) à faible section, de sorte que tout l'ensemble du conducteur destructible ne constitue qu'une pièce unique.

2. Dispositif suivant la revendication 1, dans lequel la partie amont (1a) et la partie intermédiaire (1 b) du conducteur destructible (1) sont coaxiales, caractérisé en ce que la partie intermédiaire (1b), présente un diamètre extérieur notablement inférieur au diamètre intérieur de la partie amont (1a), et en ce que le piston poiçonneur (3) comporte sur sa face tournée vers le fond de cette partie amont (1a) un bossage cylindrique (3b) de diamètre correspondant à celui de l'alésage (1e) de la partie aval (1d).

3. Dispositif suivant la revendication 2, caractérisé en ce que la partie du piston (3) qui entoure le bossage central (3b) de celui-ci est conformée de manière à s'appliquer de façon substantiellement étanche contre le fond (1f) de la partie amont (1a) de façon à empêcher les gaz engendrés par l'explosion de la charge pyrotechnique (5) d'accéder au point de rupture entre ladite partie amont (1a) et la partie intermédiaire (1b).

4. Dispositif suivant l'une quelconque des revendications qui précèdent, caractérisé en ce que la gorge annulaire (1c) déterminée par la réduction de diamètre du conducteur destructible (1) au droit de la partie intermédiaire (1b) est entourée de façon substantiellement étanche par un manchon isolant (11) qui délimite ainsi une chambre de sectionnement (16). 5. Dispositif suivant la revendication 4, caractérisé en ce que la chambre de sectionnement (16) renferme une substance s'opposant à l'amorçage d'un arc.

6. Dispositif suivant l'une quelconque des revendications qui précèdent, caractérisé en ce qu'à la partie intermédiaire (1 b) est fixée une tige axiale (9) qui traverse un bouchon (10) de guidage et de retenue monté dans le débouché de l'alésage de la partie aval (1d).

7. Dispositif suivant la revendication 6, caractérisé en ce que la tige (9) et la perforation centrale correspondante (10a) du bouchon (10) sont légèrement coniques avec faible angle de cône convergeant vers l'extérieur, de manière à assurer le freinage progressif de la partie intermédiaire (1 b).

8. Dispositif suivant l'une quelconque des revendications qui précèdent, caractérisé en ce que le système fusible est constitué par des cartouches à fusibles (13) disposées en cercle autour du conducteur destructible (1).

9. Dispositif suivant l'ensemble des revendications 4 et 8, caractérisé en ce que les cartouches à fusibles (13) sont établies dans des alésages pratiqués dans l'épaisseur du manchon isolant (11) qui entoure le conducteur destructible (1).

## Claims

1. Ultra-rapid shut off device of an electric circuit, of the type comprising a destructible conductor (1) in shunt on a fusible system (13,14) and which comprises an upper part (1a) defining a socket in which a punching piston (3) may slide under the effect of a pyrotechnic charge, the exterior face of the base of this socket extending to an intermediate extractable part (1 b) of substantially cylindrical shape, which is itself connected electrically to a lower part (1d) situated at a certain distance from the upper part (1a) and pierced by a bore in which the intermediate part (1 b) may slide after having been extracted from the upper part (1a), characterized in that the intermediate part (1 b) is integral with the lower part (1d) to which it is connected by an annular zone (1 i) of small section, such that the whole of the destructible conductor only constitutes one single piece.

2. A device as claimed in Claim 1, in which the upper part (1a) and the intermediate part (1b) of the destructible conductor (1) are co-axial, characterized in that the intermediate part (1b) has an exterior diameter appreciably less than the interior diameter of the upper part (1a), and in that the punching piston (3) comprises on its face, which faces the base of this upper part (1a), a cylindrical boss (3b) of a diameter corresponding to that of the bore (1 e) of the lower part (1 d).

3. A device as claimed in Claim 2, characterized in that the part of the piston (3) which surrounds the central boss (3b) thereof is shaped so as to fit in a substantially tight manner against the base (1f) of the upper part (1a) so as to prevent the gases generated by the explosion of the pyrotechnic charge (5) from reaching the breaking point of the upper part (1a) from the intermediate part (1b).

4. A device as claimed in any one of the preceding claims, characterized in that an annular groove (1c) determined by the reduced diameter of the intermediate part (1 b) of the destructible conductor, is surrounded in substantially tight manner by an insulating sleeve (11) which thus delimits a cutting off chamber (16).

5. A device as claimed in Claim 4, characterized in that the cutting off chamber (16) contains a substance which opposes the striking of an arc.

6. A device as claimed in any one of the preceding claims, characterized in that fixed to the intermediate part (1 b) is an axial rod (9) which passes through a guiding and retaining plug (10) mounted in the outlet of the bore of the lower part (1d).

7. A device as claimed in Claim 6, characterized in that the rod (9) and a corresponding central perforation (10a) of the plug (10) are slightly conical with a small angle of taper converging toward the exterior, so as to ensure the progressive braking of the intermediate part (1b).

8. A device as claimed in any one of the preceding claims, characterized in that the fusible system is constituted by fuse cartridges (13) arranged in a circle around the destructible conductor (1).

9. A device as claimed in Claims 4 and 8, characterized in that the fuse cartridges (13) are installed in bores formed in the thickness of the insulating sleeve (11) which surrounds the destructible conductor (1).

## Patentansprüche

1. Vorrichtung zum ultraschnellen Trennen eines elektrischen Stromkreises mittels eines in Nebenschluß zu einem Sicherungssystem (13, 1a) vorgesehenen zerstörbaren Leiters (1), dessen aufwärts gelegener Teil ausgebildet ist in Form einer Hülse, in der Kolben (3) unter Wirkung einer pyrotechnischen Ladung verschiebbar angeordnet ist, wobei die hintere Außenwand dieser Hülse um ein abscherbares Zwischenstück (1 b) von im wesentlichen zylindrischer Form verlängert und dieses Zwischenstück (1b) selbst elektrisch verbunden ist mit einem in bestimmter Entfernung vom aufwärts gelegenen Teil (1a) angeordneten, abwärts gelegenen Teil (1d), der mit einer Bohrung versehen ist, in das das Zwischenstück nach Abscheren vom aufwärts gelegenen Teil einführbar ist, dadurch gekennzeichnet, daß das Zwischenstück (1 b) zusammen mit dem abwärts gelegenen (1d) eine Einheit bildet, wobei es mit dem abwärts gelegenen Teil (1d) über einen Ringabschnitt (1 von kleinem Querschnitt einstückig verbunden ist, so daß der gesamte zerstörbare Leiter ein einziges Teil bildet.

2. Vorrichtung nach Anspruch 1, wobei der aufwärts gelegene Teil (1a) und das Zwischenstück (1 b) des zerstörbaren Leiters (1) koaxial zueinander angeordnet sind, dadurch gekennzeichnet, daß das Zwischenstück (1b) einen deutlich kleineren Außendurchmesser als der Innendurchmesser des aufwärts gelegenen Teils (1a) aufweist und daß der Kolben (3) auf seiner der Rückwand des aufwärts gelegenen Teils (1a) zugewandten Fläche einen zylindrischen Vorsprung (3b) mit einer der Bohrung (1e) des abwärts gelegenen Teils (1d) entsprechenden Durchmesser besitzt.

3. Vorrichtung nach Anspruch 2, dadurch gekennzeichnet, daß der um den zentralen Vorsprung (3b) des Kolbens (3) verlaufende Teil im wesentlichen dicht gegen die Rückwand (1f) des aufwärts gelegenen Teils (1a) angelegt ist, so daß die durch die Explosion der pyrotechnischen Ladung (5) erzeugten Gase daran gehindert werden, zur Trennungsstelle zwischen dem aufwärts gelegenen Teil (1a) und dem Zwischenstück (1 b) zu gelangen.

4. Vorrichtung nach einem der vorangehenden Ansprüche, dadurch gekennzeichnet, daß die Ringkehle (1c) die durch den verringerten Durchmesser des zerstörbaren Leiters (1) abwärts (rechts) vom Zwischenstück (1b) bestimmt wird, in im wesentlichen dichter Art von einer Isolierhülse (11) umgeben ist, die eine Trennkammer (16) begrenzt.

5. Vorrichtung nach Anspruch 4, dadurch gekennzeichnet, daß die Trennkammer (16) eine einer Lichtbogenzündung verhindernde Substanz enthält.

6. Vorrichtung nach einem der vorangehenden Ansprüche, dadurch gekennzeichnet, daß am Zwischenstück (1 b) ein Stab (9) befestigt ist, der eine Führungs- und Haltebuchse (10) durchläuft, die im Durchbruch der Bohrung des abwärts gelegenen Teils (1d) angeordnet ist.

7. Vorrichtung nach Anspruch 6, dadurch gekennzeichnet, daß der Stab (9) und die entsprechende Zentralbohrung (10a) der Buchse (10) leicht konisch mit kleinem nach außen sich verringerndem Konuswinkel ausgebildet sind derart, daß eine zunehmende Bremsung des Zwischenstücks (1 b) sichergestellt ist.

8. Vorrichtung nach einem der vorangehenden Ansprüche, dadurch gekennzeichnet, daß das Sicherungssystem aus Sicherungspatronen (13) besteht, die kreisförmig um den zerstörbaren Leiter (1) angebracht sind.

9. Vorrichtung nach den Ansprüchen 4 und 8, dadurch gekennzeichnet, daß die Sicherungspatronen (13) in der Wand der Isolierhülse (11) um den zerstörbaren Leiter (1) angeordneten Bohrungen vorgesehen sind.
